# DEMANDE DE BREVET EUROPEEN

(11) **EP 0 122 427 A1**
(43) Date de publication de la demande: **24.10.1984**
(21) Numéro de dépôt: 84102410.2
(22) Date de dépôt: 07.03.1984
(51) Int. Cl.: A44B 19/36, A44B 19/38

(54) **Fermeture à glissière à arrêt inférieur automatique**

(30) Priorité: 16.03.1983 CH 1442/83
(71) Demandeur: INTERBREV S.A., L-1118 Luxembourg (LU)
(72) Inventeur: Scarpini, Franco, I-20142 Milano (IT)
(74) Mandataire: Vimic, Milorad (YU)

(57) **Abrégé**

La fermeture comprend un arrêt inférieur automatique formé d'une partie mâle (7) et d'une partie femelle (8) fixées, respectivement, sur l'un et l'autre des rubans-supports (1, 2), et d'un taquet (9) fixé en-dessous de l'une des deux parties (7, 8). L'extrémité de chacune des parties (7, 8, 9) que comprend l'arrêt inférieur automatique, fixée de part et d'autre du ruban-support (1,2) respectif, se prolonge, de chaque côté de ce dernier, par une languette (7b, 7c; 8b, 8c; 9b, 9c) ayant une épaisseur compatible avec la fente latérale du curseur et étant destinée à augmenter la surface d'adhérence aux rubans-supports respectifs des dites parties (7, 8, 9).

## Description

La présente invention se rapporte à une fermeture à glissière à arrêt inférieur automatique.

On entend par arrêt inférieur automatique un arrêt formé d'une partie mâle et d'une partie femelle fixées,respectivement,au bord de l'un et de l'autre des rubans-supports portant chacun,à son bord intérieur,une rangée d'éléments d'accouplement et formant une moitié de la fermeture.Les deux parties de l'arrêt sont fixées sur les rubans-supports en même temps que les éléments d'accouplement,par exemple par injection,et sont conformées de manière à pouvoir être accouplées par le curseur,lors de la mise en place de celui-ci par l'extrémité inférieure des deux moitiés de fermeture.

Un arrêt inférieur automatique présente donc l'avantage, par arpport à un arrêt non automatique,c'est-à-dire un arrêt fixé après la mise en place du curseur,de permettre le moulage simultané de tous les éléments de la fermeture ainsi que les opérations de finissage(calibrage,brossage,traitement galvanique,émaillage,etc.)sans être gêné par la présence du curseur.

Une fermeture à arrêt inférieur automatique fait l'objet du brevet 580 403.Cette fermeture comprend un arrêt inférieure automatique formé d'une partie mâle,d'une partie femelle et d'un taquet fixé à la suite de l'une de ces deux parties. Comme cela est visible aux Fig.2,3 et 6 du brevet susmentionné,ce taquet présente la forme d'un parallélépipède oblique, oblong comprenant deux faces opposées non rectangulaires.Il est fixé au bord du ruban-support de manière que ces faces soient sensiblement perpendiculaires au plan du ruban-support et par conséquent au plan de la fermeture.L'arête inférieure du taquet,qui relie les angles aigus de ses faces non rectangulaires,est émoussée de manière que la taquet présente,à son extrémité inférieure,un chanfrein.Ainsi,grâce à sa forme particulière et à la souplesse du ruban-support sur lequel il est fixé,le taquet peut s'orienter,par rapport au canal de guidage du curseur,de manière que ce dernier puisse être introduit par l'extrémité des deux moitiés de la fermeture et déplacé vers le haut.Lors de ce déplacement,il imprime aux _{'}deux rubans-supports et par conséquent aux parties mâle et femelle de l'arrêt inférieur,un mouvement de rotation l'une vers l'autre,autour des extrémités inférieures des rubans, donc provoque leur accouplement.

L'arrêt inférieur automatique décrit ci-dessus présente l'avantage de pouvoir être appliquer aussi bien à une fermeture séparable qu'à une fermeture inséparable.Dans le premir cas,le taquet doit être fixé à la suite de la partie femelle à une distance telle que le coin du curseur pénètre entre les parties mâle et femelle avant que le curseur butte contre le taquet.Dans le second cas,le taquet doit être fixé à la suite de la.partie mâle à une distance telle que le curseur butte Contre le taquet avant-que son coin puisse attein- dre les parties mâle et femelle.

Or,dans certaines conditions d'utilisation de la fermeture,il peut arriver que l'adhérence aux rubans-supports des parties formant l'arrêt inférieur automatique ne soit pas suffisante pour empêcher que l'une ou l'autre de ces parties soit arrachée du ruban-support et la fermeture détériorée.Un tel arrachement peut se produire,par exemple dans les fermetures utilisées pour les valises ou sacs de voyage,bottes, etc.,notamment lorsque,la fermeture étant ouverte et le curseur buttant contre l'arrêt inférieur automatique,on soumet les deux moitiés de la fermeture à des forces de traction latérales,opposées,agissant dans le plan de la fermeture et dépassant les forces d'adhérence aux rubans-supports des parties formant l'arrêt.

La présente invention a pour but d'obvier à l'inconvénient précité de la fermeture à arrêt inférieur automatique décrite ci-dessus.

Acet effet,elle a pour objet une fermeture à arrêt inférieur automatique,comprenant deux moitiés formées chacune d'un ruban-support portant,à son bord intérieur,une rangée d'éléments d'accouplement,un curseur dont le déplacement dans l'un ou l'autre sens provoque l'accouplement,respectivement le désaccouplement des deux rangées d'éléments dac- couplement,et un arrêt inférieur automatique formé d'une partie mâle et d'une partie femelle fixées,'respectivement, au bord de l'un et de l'autre des rubans-supports,et d'un ta₋ quet fixé à la suite de l'une des deux parties et présentant la forme d'un parallélépipède oblique,caractérisée par le fait que l'extrémité de chacune des parties que comprend l'arrêt inférieur automatique,fixée de part et d'autre du ruban-support respectif,se prolonge,de chaque côté de ce dernier,par une languette ayant une épaisseur compatible avec la fente latérale du curseur et étant destinée à augmenter la surface d'adhérence aux rubans-supports respectifs des dites parties.

Dans les dessins annexés,donnés à titre d'exemple:
La fig.l est une vue en plan de la partie inférieure d'une fermeture connue,en position fermée.
La Fig.2 montre la fermeture de la Fig.l ouverte par un curseur.
La Fig.3 est une vue en plan de la partie inférieure d'une fermeture conforme à l'invention,en position fermée.
La Fig.4 est une coupe suivant la ligne IV-IV de la Fig.3.

La fermeture dont la partie inférieure est représentée aux Fig.l et 2 comprend,de manière connue,deux moitiés chacune formée d'un ruban-support 1 et 2 respectivement,portant à son bord intérieur renforcé par un cordonnet 3 et 4 respectivement,une rangée d'éléments d'accouplement 5 et 6 respectivement.A la suite des deux rangées d'éléments d'accouplement,la fermeture est munie d'un arrêt inférieur automatique du type décrit plus haut,c'est-à-dire d'un arrêt comprenant une partie mâle 7 fixée au bord du ruban-support 1, à la suite du dernier élément d'accouplement 5,une partie femelle 8 fixée au bord du ruban-support 2,à la suite du dernier élément d'accouplement 6,et d'un taquet 9 fixé au bord du ruban-support l,à une certaine distance de la partie mâle 7.Afin d'empêcher un déplacement relatif des parties mâle 7 et femelle 8,perpendiculairement à leurs plans et par conséquent leur séparation,la partie femelle 8 comprend une languette 8a destinée à s'engager dans une rainure 7a de la partie mâle 7,lors de l'accouplement des deux parties(Fig.4). La fermeture est munie d'un curseur 10.

La Fig.2 montre la partie inférieure de la fermeture ouverte par le curseur lO,lors de son déplacement vers l'extrémité inférieure de la fermeture jusqu'à qu'il butte contre le taquet 9 de l'arrêt inférieur automatique.Lorsque les deux moitiés de la fermeture ouverte sont écartées exagérément,sous l'action des forces opposées agissant suivant les flèches F1 et F2 respectivement,il peut arriver,comme cela a été dit plus haut,que ces forces dépassent la force d'adhérence au ruban-support respectif au moins de l'une des parties formant l'arrêt inférieur et que celle-ci soit arrachée du ruban-support.

La Fig.3 montre la partie inférieure,en position fermée, d'une fermeture conforme à la présente invention, notamment selon la forme d'exécution préférée de celle-ci.

Comme on le voit bien à la Fig.4, l'extrémité de chacune des deux parties,mâle 7 et femelle 8,fixée de part et d'autre du ruban-support 1 et 2 respectivement, se prolonge,de chaque côté de ce dernier,par une languette 7b et 7c,respectivement 8b et 8c,ayant une épaisseur compatible avec la fente latérale du curseur dont sera munie la fermeture et étant destinée à augmenter la surface d'adhérence au ruban-support et par conséquent la résistance à l'arrachement des parties mâle 7 et femelle 8.L'extrémité du taquet 9 est également prolongée par deux languettes dont l'une est visible à la Fig.3.

Dans la forme d'exécution représentée à la Fig.3,l'extrémité des éléments d'accouplement 5 et 6 qui précèdent, respectivement, les parties mâle 7 et femelle 8,fixée de part et d'autre du ruban-support respectif,est également prolongée par des languettes dont seules les languettes 5a et 6a sont visibles.à la Fig.3.L'augmentation de la résistance à l'arrachement des éléments d'accouplement précédant les par- 'ties mâle 7 et femelle 8,renforce la résistance à l'arrachement de ces dernières.Selon une autre forme d'exécution,non représentée,on augmante la surface d'adhérence seulement des parties formant l'arrêt inférieur automatique,c'est-à-dire des parties mâle 7 et femelle 8 et du taquet 9.Le choix de la forme d'exécution dépendra évidemment de l'usage auquel est destinée la fermeture,c'est-à-dire des forces latérales opposées auxquelles sont susceptibles d'être soumises les deux moitiés d'une fermeture ouverte.

## Revendications

1. Fermeture à glissière à arrêt inférieur automatique, comprenant deux moitiés formées chacune d'un ruban-support (1, 2) portante son bord intérieur,une rangée d'éléments d'accouplement(5,6),un curseur(10)dont le déplacement dans l'un ou l'autre sens provoque l'accouplement,respectivement le désaccouplement des deux rangées d'éléments d'accouplement, et un arrêt inférieur automatique formé d'une partie mâle(7) et d'une partie femelle(8)fixées,respectivement,au bord de l'un et de l'autre des rubans-supports,et d'un taquet(9)fixé à la suite de l'une des deux parties(7,8)et présentant la forme d'un parallélépipède oblique,caractérisé e par le fait que l'extrémité de chacune des parties(7,8,9) que comprend l'arrêt inférieur automatique,fixée de part et d'autre du ruban-support(1,2) respectif,se prolonge,de chaque côté de ce dernier,par une languette(7b,7c;8b,8c;9b,9c)ayant une épaisseur compatible avec la fente latérale du curseur et étant destinée à augmenter la surface d'adhérence aux-rubans-supports respectifs des dites parties(7,8,9).

2. Fermeture selon la revendication l,caractérisé e par le fait que l'extrémité des éléments d'accouplement (5,6)qui précèdent les parties mâle(7)et femelle(8)respectivement,fixée de part et d'autre du ruban-support(1,2)respectif, se prolonge,de chaque côté de ce dernier, par une languette (5a,6a)ayant une épaisseur compatible avec la fente latérale du curseur et étant destinée à augmenter la surface d'adhérence aux rubans-supports respectifs des dits éléments d'accouplement.
